# EUROPÄISCHE PATENTSCHRIFT

(11) **EP 0 509 217 B1**
(45) Veröffentlichungstag und Bekanntmachung des Hinweises auf die Patenterteilung: **28.12.1994**
(21) Anmeldenummer: 92103132.4
(22) Anmeldetag: 25.02.1992
(51) Int. Cl.: E05C 9/04, E05B 63/20

(54) **Mehrriegel-Türschloss**
Door lock with several bolts
Serrure de porte à plusieurs pênes

(30) Priorität: 13.04.1991 DE 9104553 U
(43) Veröffentlichungstag der Anmeldung: 21.10.1992
(73) Patentinhaber: BKS GmbH, D-42549 Velbert (DE)
(72) Erfinder: Hinz, Manfred, W-5628 Heiligenhaus (DE); Zündorf, Karl U., W-5620 Velbert 1 (DE)
(74) Vertreter: Eichler, Peter, Dipl.-Ing.

(56) Entgegenhaltungen:
- EP-A- 0 348 971
- DE-B- 1 062 143
- FR-A- 2 087 122
- US-A- 1 850 222

## Beschreibung

Die Erfindung bezieht sich auf ein Mehrriegel-Türschloß, das einen mit Schlüssel- und Drückerbetätigung versehenen Einsteck-Schloßkasten mit daraus durch Schlüsselbetätigung seitlich ausfahrbarem Schloßriegel sowie weiterhin einen nach oben aus dem Türflügel herausfahrbaren, unter Federwirkung stehenden Treibstangenriegel aufweist, der durch Betätigen der Drükkernuß einzufahren und in seiner eingefahrenen Stellung durch eine Schaltfalle zu arretieren ist, die in der Schließstellung des Flügels durch Auftreffen auf den festen Türrahmen auszurücken ist und dadurch den Treibstangenriegel für seine Ausfahrbewegung freigibt.

Ein Mehrriegel-Türschloß obiger Art ist als Spezial-Feuerschutztürschloß durch die DE-B-1 062 143 bekannt. Außer seinem nur durch Außenschlüsselbetätigung linear aus- und einzufahrenden Schloßriegel besitzt es noch eine im Schloßkasten gelagerte Schloßfalle, die zusammen mit den zusätzlich abgefederten und somit als Stangenfallen wirkenden Enden der oberen Treibriegelstange sowie einer weiterhin vorhandenen unteren Treibriegelstange durch eine Außendrückerbetätigung einzufahren ist, wobei eine diese drei Fallen in ihrer eingefahrenen Stellung haltende Schaltfalle im Schloßkasten angeordnet ist und schloßstulpseitig daraus herausragt. Dadurch kann es aber bei offener Tür zu zufälligem bzw. unerwünschtem Eindrücken der Schaltfalle kommen, so daß die Fallen nicht erst in der Schließstellung des Türflügels ausfahren. Bei Verwendung dieses Feuerschutztürschlosses an zweiflügeligen Türen bietet es den Vorteil, daß sich der sonst übliche, am feststehenden Flügel vorgesehene, von innen zu betätigende Treibriegelverschluß erübrigt.

Speziell für Brandschutztüren werden auch andere, z.B. nach DIN 18250 Teil 2 bekannte Dreifallenschlösser verwendet, und das hauptsächlich deswegen, weil Brandschutztüren sich bei einseitiger Erwärmung insbesondere an der oberen Türflügelecke aus der Zarge herausbewegen. Das hier vorhandene obere Fallenschloß soll das verhindern. Diese Dreifallenschlösser besitzen aber aufgrund der üblichen Türmaße nur verhältnismäßig kurze, nämlich maximal bis nur 12 mm herausragende Fallen, die im übrigen wegen ihrer Schrägausbildung auch leicht manipuliert, beispielsweise durch Unbefugte mittels einer Einsteckkarte leicht in den Schloßkasten zurückgedrückt werden können, sofern nicht zusätzliche sperrende Hilfsfallen vorhanden sind. Nachteilig ist bei den bekannten Dreifallenschlössern weiterhin, daß der Türschließer gegen Ende der Türschließbewegung alle drei Schloßfallen hereindrücken muß, so daß er auf eine entsprechend starke Schließkraft ausgelegt sein muß, die aber wiederum einem leichten Öffnen des Türflügels entgegensteht. Schließlich erfordern die bekannten Dreifallenschlösser sowohl eine Innen- als auch Außendrückerbetätigung, um die drei Schloßfallen gegen ihre Federkräfte überhaupt einfahren zu können. Der aus Gründen erhöhter Einbruchssicherheit auf der Außenseite des Türflügels bevorzugte, anstelle einer Außenschlüsselbetätigung vorgesehene feststehende Knopf ist bei den bekannten Dreifallenschlössern nicht praktikabel.

Der Erfindung liegt die Aufgabe zugrunde, ein Mehrriegel-Türschloß der eingangs erwähnten Gattung dahingehend zu verbessern, daß es unter Vermeidung einer besonderen Schloßfalle einen möglichst weiten, gemeinsamen Aus- und Einfahrhub von Schloßriegel und Treibriegelstange besitzt und dennoch bei möglichst reibungsarmer Bewegungsumlenkung der dazu im Schloß notwendigen Umlenkteile dafür lediglich eine Schlüsselbetätigung von außen erfordert. Weiterhin soll dabei die die Riegel in ihrer eingefahrenen Stellung arretierende Schaltfalle so angeordnet sein, daß sie für Handbedienung schwer zugänglich ist und damit entsprechende Fehlbedienungen vermieden werden.

Diese Aufgabe wird ausgehend von einem Mehrriegel-Schloß der eingangs beschriebenen Art erfindungsgemäß dadurch gelöst, daß der Schloßriegel und der Treibstangenriegel antriebsmäßig miteinander verbunden und durch Innendrücker- und Außenschlüssel-Betätigung gemeinsam zu verstellen sind, und daß weiterhin die Schaltfalle an der Flügeloberkante im Austrittsbereich des Treibstangenriegels angeordnet ist. Auf diese Weise können der Schloßriegel und der Treibstangenriegel in der Schließstellung der Tür vergleichsweise weit ausgefahren und dennoch bei entsprechender Ausbildung des im Schloß untergebrachten Umlenkgetriebes mit vergleichsweise geringem Kraftaufwand eingefahren werden. Durch die Obenanordnung der die Schloßriegel in ihrer eingefahrenen Stellung arretierenden Schaltfalle ist diese gegenüber normalem Zugriff unzugänglich, wodurch Fehlauslösungen der Riegel vermieden werden können. Das so beschaffene Mehrriegel-Türschloß kann insbesondere auch für zweiflügelige Türen mit Vorteil verwendet werden, wo es auf dem Gangflügel angeschlagen wird, der durch seine Überfalzung den Standflügel in Schließstellung zu halten erlaubt, so daß es dazu keiner besonderen Verriegelungsteile an letzterem bedarf.

Als besonders vorteilhaft hat es sich erwiesen, wenn der Schloßriegel als einarmiger Schwenkriegel ausgebildet wird, der einerseits über eine im Schloßkasten schwenkbeweglich gelagerte Umlenkplatte mit dem unteren Ende des Treibstangenriegels gelenkig und andererseits über einen Winkelhebel mit der letzteren drehbeweglich abstützenden Drückernuß antriebsmäßig verbunden ist. Der verhältnismäßig langarmige Schwenkriegel kann mit vergleichsweise geringem Kraftaufwand ausgefahren und eingeholt werden, was in gleicher Weise auch für den Treibstangenriegel gilt, die dadurch zusammen allein unter dem Einfluß der am Treibstangenriegel angreifenden Feder leicht in ihre Schließstellung gelangen, daraus aber ebenso leicht durch Innen- oder Außenbetätigung des Schlosses zurückgeholt werden können. Das ist insbesondere dann der Fall, wenn die am Treibstangenende angreifende Feder aus einer den Riegelschaft weitestgehend umgebenden Schraubendruckfeder mit schwach ansteigender Federkennung besteht. Zum Einholen der Riegelteile ist daher außer deren Haftreibung lediglich noch die hier vergleichsweise geringe Federkraft zu überwinden.

Die Schaltfalle ist vorteilhaft als das obere Ende des Treibstangenriegels umgebende, oben mit einem abgeschrägten Fallenende versehene Schaltbüchse ausgebildet, die zusammen mit einer ein den Treibstangenriegel umgreifendes Klemmauge aufweisenden Klemmplatte und einer Klemmplattenfeder in einem an der Türoberkante befestigten Schloßgehäuse untergebracht ist. Eine solche Schaltfallen-Ausbildung ist an sich durch das DE-GM 88 16 841 bekannt.

Der zum gemeinsamen Einfahren der Schloßriegel dienende Winkelhebel kann zugleich auch dazu benutzt werden, ein unbefugtes von außen erfolgendes Hereindrücken des Schwenkriegels zu verhindern, und zwar dadurch, daß er einen entsprechend angeordneten Anschlagbolzen aufweist, der mit einer am Schwenkriegel vorhandenen Sperrnase zusammenwirkt.

Der Winkelhebel besitzt außer einem mit dem Schwenkriegel zusammenwirkenden ersten Mitnehmerarm noch einen zweiten Mitnehmerarm, der mit dem oberen Ende eines im Schloßkasten gegenläufig zum oberen Treibstangenriegel verstellbaren Schiebers in Antriebseingriff steht, mit dem ein weiterer, unterer Treibstangenriegel und/oder ein Mechanismus für die unmittelbare Außenschlüsselbetätigung der Schloßriegel verbunden ist. Letzterer kann hierzu aus einem durch einen Schließzylinder zu betätigenden Zahnstangentrieb mit einem dessen Zahnstange mit dem Schieber auf gegenläufige Mitnehmer verbindenden zweiarmigen Umlenkhebel bestehen, der in der eingefahrenen Stellung der Schloßriegel in eine den Betätigungsschlüssel entlastende Totpunktlage zu verschwenken ist. Bei dieser Außenschlüsselbetätigung kann ein Außendrücker eingespart und durch einen festen Türknopf ersetzt werden.

Nach einem weiteren Merkmal der Erfindung kann aber auch eine Außendrückerbetätigung des Schlosses vorgesehen sein. Dafür wird dann die Drückernuß geteilt und ihre Außennuß mit dem am Schwenkriegel angreifenden Winkelhebel über ein- und ausrückbare Kupplungsmittel auf Drehmitnahme verbunden. Diese Kupplungsmittel können so beschaffen sein, daß sie sowohl mechanisch, nämlich durch einen Außenschlüssel, als auch elektrisch das Ankuppeln des Winkelhebels an die Außennuß ermöglichen.

Weitere Merkmale der Erfindung sind in weiteren Unteransprüchen gekennzeichnet und werden nachfolgend anhand der Zeichnungen näher beschrieben, die vorteilhafte Ausführungsbeispiele der Erfindung wiedergeben. Darin zeigen
- Fig.1 und 2: Gesamtansichten des in die Öffnungskante eines Türflügels eingebauten Schlosses mit ein- bzw. ausgefahrenen Riegeln,
- Fig.3 und 4: das Schloßinnere im Bereich des Schwenkriegels bei aus- bzw. eingefahrenem Schwenkriegel,
- Fig.5 und 6: den zwischen Drückernuß und Schließzylinder liegenden Innenbereich des Schlosses bei aus- bzw. eingefahrenen Riegeln,
- Fig.7,8 und 9: den gleichen Innenbereich des Schlosses in einer anderen, zusätzlich mit Kupplungseinbauelementen versehenen Ausführungsform in verschiedenen Schaltstellungen, wobei der untere Teil der Fig.9 eine entsprechende Draufsicht auf den Einsteck-Schloßkasten mit ausgefahrenem Schwenkriegel widergibt,
- Fig.10,11 und 12: Schloß-Details in teilweise vergrößerter Darstellung,
- Fig.13: einen Schnitt nach der Linie A-B der Fig.9 in vergrößerter Darstellung und
- Fig.14: eine der Fig.13 entsprechende Schnittdarstellung, jedoch bei von der Außendrückernuß abgekoppeltem Winkelhebel.

Das neue Mehrriegel-Türschloß kann gemäß Fig.1 und 2 in die Öffnungskante 1' des Türflügels 1, beispielsweise des Gangflügels einer zweiflügeligen Tür, eingebaut sein. Es besteht im wesentlichen aus dem in normaler, etwa mittlerer Türhöhe einzubauenden Einsteck-Schloßkasten 2 mit dem daraus seitlich ausfahrbaren und in eine entsprechende Schließöffnung 3 am Türrahmen oder Standflügel 4 einer zweiflügeligen Tür eingreifenden Schwenkriegel 5 sowie weiterhin aus dem nach oben aus dem Türflügel 1 herausfahrbaren Treibstangenriegel 6, dessen Riegelende 6' in der Ausfahrstellung in eine im Zargenrahmen 7 der Tür gelegene Schließöffnung 8 greift. Die Eingrifftiefen beider Riegel 5,6 sind vergleichsweise groß. Beide Riegel 5,6 sind antriebsmäßig in der weiter unten noch zu beschreibenden Weise miteinander verbunden. Dazu gehört auch der gegenüber dem oberen Treibstangenriegel 6 gegenläufig verstellbare untere Treibstangenriegel 9, der in eine entsprechende Schließöffnung im Boden der Tür einzufahren vermag.

Am oberen Treibstangenriegel 6 greift die vergleichsweise lange, den Riegelschaft 6'' umgreifende Schraubendruckfeder 10 an, die eine vergleichsweise schwach ansteigende Federkennung besitzt. Diese Feder 10 ist bestrebt, den oberen Treibstangenriegel 6 und mit ihm zusammen auch den Schwenkriegel 5 sowie den unteren Treibstangenriegel 9 in die Ausfahrstellung zu drücken. Damit das nicht bereits bei geöffnetem Türflügel 1 geschieht, ist an der Flügeloberkante im Bereich des Treibstangenriegels 6 eine Schaltfalle 11 angeordnet. Diese kann von der im DE-GM 88 16 841 beschriebenen Bauart, nämlich als das obere Ende 6' des Treibstangenriegels 6 umgebende und mit einem abgeschrägten Fallenende 11' versehene Schaltbüchse ausgebildet sein, die zusammen mit einer nicht dargestellten Klemmplatte und einer Klemmplattenfeder in dem an der Türoberkante befestigten Schloßgehäuse 12 untergebracht ist. Die nicht dargestellte Klemmplatte besitzt ein den Treibstangenriegel 6 umgreifendes Klemmauge, mit dem sie unter Wirkung der Klemmplattenfeder das Treibstangenriegelende 6' in jeder Riegel-Einfahrposition zu klemmen vermag, jedoch bei Auftreffen des abgeschrägten Fallenendes 11' auf die obere Türzarge 7 durch die dadurch hereingedrückte Schaltbüchse in Freigabestellung verschwenkt wird, in der sie den oberen Treibstangenriegel 6 und damit auch die mit ihm in Antriebsverbindung stehenden Riegel 5 und 9 für ihre Ausfahrbewegung freigibt.

Der Schwenkriegel 5 ist von der insbesondere in den Fig.3 und 4 wiedergegebenen Beschaffenheit. Er ist als langer einarmiger Hebel ausgebildet und besitzt ein etwa stiefelartiges Profil mit dem an seinem oberen Ende an einem schloßkastenseitig befestigten Lagerbolzen 13 gelagerten vergleichsweise langen Riegelschaft 5' und dem an dessen unterem Ende sitzenden ausfahrbaren Riegelschuh 5''. Der Schwenkriegel 5 ist einerseits über die im Schloßkasten an der Stelle 14 schwenkbeweglich gelagerte Umlenkplatte 15 mit dem unteren Ende 6''' des Treibstangenriegels 6 und andererseits über den Winkelhebel 16 mit der letzteren drehbeweglich abstützenden Drückernuß 17 antriebsmäßig verbunden. Die Umlenkplatte 15 bildet einen im wesentlichen horizontal liegenden einarmigen Verbindungshebel, dessen schloßkastenseitige Schwenklagerstelle 14 im Abstand unterhalb der Schwenklagerstelle 13 des Schwenkriegels 5 liegt. Auf der Umlenkplatte 15 sitzt der im Langloch 5''' verschiebliche Mitnehmerstift 15', während die Umlenkplatte 15 an ihrem der Schwenklagerstelle 14 abgewandten Ende 15'' gabelartig ausgebildet ist und mit dem Gabelschlitz 15''' über den am unteren Treibstangenriegelende 6''' vorhandenen Mitnehmerstift 6^{IV} greift. Das untere Ende 6''' des Treibstangenriegels 6 ist noch mit einem Führungsschlitz 6^{V} versehen, mit dem es die den Schloßkasten 2 durchsetzende Führungshülse 18 umgreift. Durch die vorbeschriebene Gelenkverbindung über die Umlenkplatte 15 zwischen Schwenkriegel 5 und dem oberen Treibstangenriegel 6 ist gewährleistet, daß diese jeweils gemeinsam in ihre Ausund Einfahrstellung bewegt werden können, wobei im ersteren Falle die Austriebskraft der Feder 10 wirksam ist und vom Riegel 6 auf den Schwenkriegel 5 übertragen wird, hingegen der Kraftfluß beim Einfahren der beiden Riegel 5,6 ausgehend von dem Winkelhebel 16 in umgekehrter Richtung erfolgt.

Der Winkelhebel 16 ist auf der unter Wirkung der Drückerhochhaltefeder 19 stehenden Nuß 17 frei drehbeweglich gelagert. Er besitzt eine mit dem Drückernußvorsprung 17' zusammenwirkende Mitnehmerkante 16' sowie einen ersten Mitnehmerarm 16'', der an einem am Schwenkriegelschuh 5'' innen angeordneten Mitnehmerzapfen 20 anliegt. Hierdurch können bei Verschwenken der Drückernuß 17 und die dadurch erfolgende Drehmitnahme des Winkelhebels 16 der Schwenkriegel 5 und mit ihm zusammen auch der obere und untere Treibriegel 6 und 9 eingefahren werden, um den insoweit verriegelten Türflügel 1 öffnen zu können.

Auf dem Mitnehmerarm 16'' des Winkelhebels 16 ist noch ein Sperrbolzen 21 vorgesehen, der mit einer am unteren inneren Ende des Schwenkriegelschuhs 5'' vorgesehenen Sperrnase 22 zusammenwirkt. Die Sperrnase 22 ist so geformt, daß sie im Zusammenwirken mit dem Sperrbolzen 21 ein von außen erfolgendes Hereindrücken des Schwenkriegels 5 verhindert, wie das insbesondere die Fig.10 erkennen läßt. Durch die Abschrägung an der Sperrnase 22, die in der Sperrstellung den Sperrbolzen 21 übergreift wird sichergestellt, daß der Winkelhebel 16 bei auf den Schwenkriegelschuh 5'' in Richtung des Pfeiles C erfolgender Krafteinwirkung nicht etwa im Uhrzeigersinn weiter verschwenkt, sondern dagegen blockiert wird.

Am Winkelhebel 16 ist noch ein zweiter Mitnehmerarm 16''' vorhanden, der mit dem oberen Ende eines im Schloßkasten 2 gegenläufig zum oberen Treibstangenriegel 6 verstellbren Schiebers 23 in Antriebseingriff steht. Dieser Schieber 23 ist über die seine Führungsschlitze 23' durchdringende, schloßkastenseitig befestigten Führungsbolzen 24 in begrenztem Umfang vertikal verschieblich geführt. An seinem oberen Ende befindet sich ein Mitnehmerzapfen 25, der in den Gabelschlitz 16^{IV} am Winkelhebel 16 greift und dadurch für die entsprechende Mitnahmeverbindung zwischen diesen Teilen sorgt. Am unteren Ende des Schiebers 23 kann der untere Treibstangenriegel 9 befestigt sein.

Der Schieber 23 hat darüber hinaus aber noch eine andere wesentliche Funktion, da er für die unmittelbare Außenschlüsselbetätigung der Schloßriegel sorgt. Der Mechanismus dafür besteht aus einem durch den Schließzylinder 25 zu betätigenden Zahnstangentrieb 26 und einem dessen Zahnstange 27 mit dem Schieber 23 auf gegenläufige Mitnahme verbindenden zweiarmigen Umlenkhebel 28. Die Zahnstange 27 steht in direktem Eingriff mit dem konzentrisch zum Schließzylinderkern 25' angeordneten und durch dessen Schließbart 25'' zu verdrehenden Ritzel 29. Dieses Ritzel 29 wird teilweise von dem sichelförmigen Führungsbogen 30 umgriffen, der das Ritzel 29 auch bei ausgebautem Schließzylinder 25 noch in seiner Einbauposition zu halten vermag. Der Führungsbogen 30 kann aus Kunststoff bestehen und auf der den eingebauten Schließzylinder 25 sichernden Stulpschraube 31 abgestützt sein.

Der Umlenkhebel 28 ist als zweiarmiger Hebel ausgebildet und um den schloßkastenseitig befestigten Schwenklagerbolzen 32 schwenkbeweglich. Auf der gerundeten Oberseite des längeren Umlenkhebelarmes liegt darauf abgleitend der am oberen Ende der Zahnstange 27 sitzende Mitnehmerbolzen 27' auf, während der kürzere Umlenkhebelarm mit zwei Mitnehmerzähnen 28' versehen ist, die mit zwei auf dem Schieber 23 entsprechend angeordneten Mitnehmerzähnen 23'' zusammenwirken bzw. antriebsmässig verbunden sind. Der Umlenkhebel 28 ist so ausgebildet, daß er in der eingefahrenen Stellung der Schloßriegel gemäß Fig.6 in eine bezüglich des Mitnehmerbolzens 27' an der Zahnstange 27 gelegene Totpunktlage gelangt, in der der im Schließzylinder 25 stekkende Außenbetätigungsschlüssel 33 gegen die Ausdrückkraft der Feder 10 vollständig entlastet ist. Durch den Zahnstangentrieb 26 und den Umlenkhebel 28 und dessen Übersetzungsverhältnis ergeben sich für das Einholen der Schloßriegel 5,6 und 9 über den Außenbetätigungsschlüssel 33 besonders günstige Kraftübertragungsverhältnisse, so daß an letzterem nur ein vergleichsweise geringer Verstellkraftaufwand notwendig ist.

Das neue Mehrriegel-Schloß ist aber auch für eine Außendrückerbetätigung durchaus geeignet. Hierzu kann die Drückernuß entsprechend den Fig.13,14 geteilt sein, also eine Innendrückernuß 17i und eine davon durch eine Zwischenscheibe 17z getrennte Außennuß 17a besitzen. Während die Innendrückernuß 17i mit dem auf der Drückernuß beweglich lagernden Winkelhebel 16 über den Nußvorsprung 17' und die am Winkelhebel vorhandene Mitnehmerkante 16' ständig auf Drehmitnahme zu kuppeln ist, ist für die allfällige Ankupplung der Außendrückernuß 17a an dem Winkelhebel 16 auf letzterem ein Kupplungsstück 35 radial verschieblich gelagert. Dieses kann, wie insbesondere die Fig. 11 und 12, zeigen entgegen der Wirkung der in der Aussparung 16^{V} des Winkelhebels gelegenen Rückstellfeder 36 durch einen weiter unten noch zu beschreibenden Kupplungsschieber in die Umlaufbahn einer an der Außennuß 17a vorhandenen Mitnehmernase 17a' gedrückt werden, wodurch es zur Drehmitnahmekupplung zwischen Winkelhebel 16 und der Außennuß 17a gemäß Fig.12 kommt.

Zum Betätigen des Kupplungsstücks 35 dient der in den Fig.7 bis 9 dargestellte Kupplungsschieber 40. Dieser ist an seinem oberen Ende mit einer bogenförmigen Steuerkante 40' versehen, die den am Kupplungsstück 35 vorhandenen Mitnehmerzapfen 35' in der angehobenen Stellung des Kupplungsschiebers 40 zu beaufschlagen und dadurch das Kupplungsstück in die vorerwähnte Einkupplungsstellung gemäß Fig.9 zu bringen vermag. An seinem unteren Ende besitzt der Kupplungsschieber 40 einen Mitnehmerarm 40'', mit dem er in die Umlaufbahn des am Schließzylinder 25 vorhandenen Schließbarts 25'' hineinragt, so daß der Schieber 40 hier durch Betätigen des Schließbarts 25'' in seine angehobene Position gemäß Fig.8 gebracht werden kann, in der er das Kupplungsstück 35 in Kupplungseingriff mit der an der Außendrückernuß 17a vorhandenen Mitnehmernase 17a' bringen kann.

Um den Kupplungsschieber 40 in seiner angehobenen Position zwecks Schlüsselentlastung arretieren zu können, ist auf dem schloßkastenseitig befestigten Schwenklagerbolzen 41 eine Halteklinke 42 gelagert, die unter Wirkung der um den Bolzen 41 geschlungenen Bügelfeder 43 steht, die sich mit ihrem einen Ende an dem Mitnehmerarm 40'' des Kupplungsschiebers 40 und mit ihrem anderen Ende an der stulpseitig abgewinkelten Kante 42' der Halteklinke abstützt. An der Halteklinke 42 ist ein schloßstulpseitig zugänglicher Betätigungsknopf 44 vorgesehen. Über diesen Betätigungsknopf 44 kann die Halteklinke 42 in der in Fig.8 dargestellten Hochlage des Kupplungsschiebers 40 mit ihrer entsprechend ausgesparten Oberkante 42'' unter die am Kupplungsschieber 40 vorhandene Arretiernase 40''' geschwenkt werden. Diese drückt dabei unter dem Einfluß der Feder 36 so auf die Halteklinke 42, daß die dabei entstehende Haftreibung größer als die Rückstellkraft des längeren Schenkels der Feder 43 ist, so daß die Halteklinke 42 in dieser Arretierstellung gehalten wird, ohne daß dazu über den Außenbetätigungsschlüssel eine Haltekraft aufgebracht zu werden braucht, dieser Schlüssel vielmehr abgezogen werden kann. Die Halteklinke 42 kann erst dann wieder in ihre Ruhestellung zurückgelangen, wenn der Kupplungsschieber 40 durch erneute Schlüsselbetätigung entsprechend angehoben wird.

Das Anheben des Kupplungsschiebers 40 zum Verschieben des Kupplungsstücks 35 in seiner Einrückstellung kann auch auf andere Weise erfolgen, beispielsweise auch elektrisch. Hierzu kann, wie die Fig.7 bis 9 gleichfalls zeigen, im Schloßkasten 2 ein von außen betätigbarer Elektromagnet 45 eingebaut sein, dessen schwenkbeweglich gelagerter Anker 46 am Kupplungsschieber 40, beispielsweise auch an dessen Arretiernase 40''' anzugreifen vermag. Ebenso könnte anstelle des Elektromagneten 45 und seines Ankers 46 aber auch ein kleiner elektrischer Verstellmotor eingebaut sein, der von außen ansteuerbar ist und dadurch den Kupplungsschieber 40 in seine in Fig.8 und 9 hochgefahrene Einkupplungsstellung zu verschieben vermag.

Der Kupplungsschieber 40 kann über an ihm vorhandene Führungsschlitze 40^{IV} und die darin eingreifenden schloßkastenfesten Führungsbolzen 24 ebenso vertikal im Schloßkasten 2 geführt werden wie der Schieber 23. Dabei versteht es sich, daß der untere Führungsbolzen 24 zugleich auch die Funktion des Schwenklagerbolzens 41 für die Halteklinke 42 übernehmen kann.

Um den Kraftaufwand für das Einholen des Schwenkriegels noch zu verringern, ist letzterer im ausfahrbaren Bereich seines Schwenkriegelschuhs 5'' mit beiderseits geneigt verlaufenden Sperrflächen 5^{IV} versehen, die vorzugsweise aus auf einem dazwischenliegenden Kunststofftragkörper 5^{v} aufliegenden, geeigneten Metallblech bestehen. Hierdurch kann nicht nur die Reibung beim Ausfahren des Schwenkriegelschuhs 5'' aus dem am Türrahmen bzw. Standflügel vorhandenen Schließblech 3 verringert werden, sondern es kann dadurch zusätzlich auch noch ein besserer Anzug des Türflügels gegen die ihn umgebende Dichtung erzielt werden.

## Patentansprüche

1. Mehrriegel-Türschloß, das einen mit Schlüssel- und Drükkerbetätigung versehenen Einsteck-Schloßkasten (2) mit daraus durch Schlüsselbetätigung seitlich ausfahrbarem Schloßriegel (5) sowie weiterhin einen nach oben aus dem Türflügel (1) herausfahrbaren, unter Federwirkung (10) stehenden Treibstangenriegel (6) aufweist, der durch Betätigen der Drückernuß (17) einzufahren und in seiner eingefahrenen Stellung durch eine Schaltfalle (11) zu arretieren ist, die in der Schließstellung des Flügels durch Auftreffen auf den festen Türrahmen (7) auszurücken ist und dadurch den Treibstangenriegel (6) für seine Ausfahrbewegung freigibt, **dadurch gekennzeichnet**, daß der Schloßriegel (5) und der Treibstangenriegel (6) antriebsmäßig miteinander verbunden und durch Innendrücker- und Außenschlüssel-Betätigung gemeinsam zu verstellen sind, und daß weiterhin die Schaltfalle (11) an der Flügeloberkante im Austrittsbereich des Treibstangenriegels (6) angeordnet ist.

2. Schloß nach Anspruch 1, **dadurch gekennzeichnet**, daß der Schloßriegel als einarmiger Schwenkriegel (5) ausgebildet ist, der einerseits über eine im Schloßkasten (2) schwenkbeweglich gelagerte Umlenkplatte (15) mit dem unteren Ende (6''') des Treibstangenriegels (6) gelenkig und andererseits über einen Winkelhebel (16) mit der letzteren drehbeweglich abstützenden Drückernuß (17) antriebsmäßig verbunden ist.

3. Schloß nach Anspruch 2, **dadurch gekennzeichnet**, daß der Schwenkriegel (5) ein stiefelartiges Profil mit an seinem oberen Ende schloßkastenseitig gelagertem Riegelschaft (5') und an dessen unterem Ende sitzendem, ausfahrbarem Riegelschuh (5'') besitzt, während die Umlenkplatte (15) einen im wesentlichen horizontal liegenden, einarmigen Verbindungshebel bildet, dessen schloßkastenseitige Schwenklagerstelle (14) unterhalb derjenigen des Schwenkriegels (5) liegt und der jeweils über Stift-Schlitz-Führungen (15', 15'''bzw. 16^{IV},15''') mit dem Schwenkriegel (5) sowie dem Treibstangenriegel verbunden ist.

4. Schloß nach Anspruch 2, **dadurch gekennzeichnet**, daß der Winkelhebel (16) auf der Drückernuß (17) frei drehbeweglich gelagert ist und eine mit einem Drückernußvorsprung (17') zusammenwirkende Mitnehmerkante (16') sowie einen Mitnehmerarm (16'') aufweist, der an einem am Schwenkriegelschuh (5'') innen angeordneten Mitnehmerzapfen (20) anliegt.

5. Schloß nach einem der Ansprüche 1 bis 4, **dadurch gekennzeichnet**, daß die Schaltfalle (11) als das obere Ende (6') des Treibstangenriegels (6) umgebende, oben mit einem abgeschrägten Fallenende (11') versehene Schaltbüchse ausgebildet ist, die zusammen mit einer ein den Treibstangenriegel (6) umgreifendes Klemmauge aufweisenden Klemmplatte und einer Klemmplattenfeder in einem an der Türoberkante befestigten Schloßgehäuse (12) untergebracht ist.

6. Schloß nach einem der Ansprüche 1 bis 5, **dadurch gekennzeichnet**, daß die am Treibstangenriegel (6) angreifende Feder aus einer den Riegelschaft (6'') weitestgehend umgebenden Schraubendruckfeder (10) mit schwach ansteigender Federkennung besteht.

7. Schloß nach Anspruch 4, **dadurch gekennzeichnet**, daß auf dem Mitnehmerarm (16'') des Winkelhebels (16) ein Sperrbolzen (21) und am unteren inneren Ende des Schwenkriegelschuhs (5'') eine damit zusammenwirkende Sperrnase (22) vorgesehen sind, die ein von außen erfolgendes Hereindrücken des Schwenkriegels (5) verhindern.

8. Schloß nach einem der Ansprüche 1 bis 7, **dadurch gekennzeichnet**, daß am Winkelhebel (16) ein zweiter Mitnehmerarm (16''') vorgesehen ist, der mit dem oberen Ende eines im Schloßkasten (2) gegenläufig zum oberen Treibstangenriegel (6) verstellbaren Schiebers (23) in Antriebseingriff steht, mit dem ein weiterer, unterer Treibstangenriegel (9) und/oder ein Mechanismus für die unmittelbare Außenschlüsselbetätigung der Schloßriegel (5,6,9) verbunden ist.

9. Schloß nach Anspruch 8, **dadurch gekennzeichnet**, daß der Mechanismus für die unmittelbare Außenschlüsselbetätigung der Schloßriegel (5,6,9) aus einem durch einen Schließzylinder (25) zu betätigenden Zahnstangentrieb (26) und einem dessen Zahnstange (27) mit dem Schieber (23) auf gegenläufige Mitnahme verbindenden zweiarmigen Umlenkhebel (28) besteht, der in der eingefahrenen Stellung der Schloßriegel (5,6,9) in eine den Betätigungsschlüssel (33) entlastende Totpunktlage zu verschwenken ist.

10. Schloß nach Anspruch 9, **dadurch gekennzeichnet**, daß die Zahnstange (27) einerseits mit einem konzentrisch zum Schließzylinderkern (25') angeordneten und durch dessen Schließbart (25'') zu verdrehenden Ritzel (29) in Eingriff steht und andererseits mit einem Mitnehmerbolzen versehen ist, der auf der gerundeten Oberseite des längeren Umlenkhebelarmes abgleitend aufliegt, während der kürzere Umlenkhebelarm über an ihm sowie am Schieber (23) angeordnete Mitnehmerzähne (28' bzw. 23'') mit letzterem (23) antriebsmäßig verbunden ist.

11. Schloß nach Anspruch 10, **dadurch gekennzeichnet**, daß ein das Ritzel (29) teilweise umgreifender und es auch bei ausgebautem Schließzylinder (25) noch haltender sichelförmiger Führungsbogen (30) vorgesehen ist.

12. Schloß nach einem der Ansprüche 1 bis 11, **dadurch gekennzeichnet**, daß für eine Außendrückerbetätigung der beiden Schloßriegel (5,6) die Drückernuß (17) geteilt und ihre Außennuß (17a) mit dem am Schwenkriegel (5) angreifenden Winkelhebel (16) über ein- und ausrückbare Kupplungsmittel (35) auf Drehmitnahme zu verbinden ist.

13. Schloß nach Anspruch 12, **dadurch gekennzeichnet**, daß die Kupplungsmittel aus einem auf dem Winkelhebel (16) radial verschieblichen Kupplungsstück (35) und einem letzteren entgegen Federwirkung (36) in die Umlaufbahn einer an der Außennuß (17a) vorhandenen Mitnehmernase (17a') drückenden Kupplungsschieber (40) bestehen, der durch Außenbetätigungsmittel entsprechend zu verstellen ist.

14. Schloß nach Anspruch 13, **dadurch gekennzeichnet**, daß am unteren Ende des Kupplungsschiebers (40) ein in die Umlaufbahn eines Schließzylinder-Schließbarts (25'') hineinragender Mitnehmerarm (40'') vorgesehen ist.

15. Schloß nach Anspruch 13, **dadurch gekennzeichnet**, daß der Kupplungsschieber (40) in seiner angehobenen, das Kupplungsstück (35) in Einrückstellung drückenden Lage durch eine mit einem schloßstulpseitig zugänglichen Betätigungsknopf (44) versehene, unter Rückstellfederwirkung (43) stehende Halteklinke (42) zu arretieren ist.

16. Schloß nach Anspruch 15, **dadurch gekennzeichnet**, daß die Halteklinke (42) in der Arretierstellung unter eine am Kupplungsschieber (40) vorhandene Arretiernase (40''') greift und in dieser Stellung durch letztere mit einer Haftreibungskraft zu halten ist, die größer als ihre Rückstellfederkraft ist.

17. Schloß nach Anspruch 13, **dadurch gekennzeichnet**, daß der Kupplungsschieber (40) in seine das Kupplungsstück (35) in Einrückstellung drückende Lage elektrisch anzuheben ist.

18. Schloß nach Anspruch 17, **dadurch gekennzeichnet**, daß der Kupplungsschieber (40) durch einen an ihm angreifenden Anker (46) eines im Schloßkasten (2) eingebauten Elektromagneten (45) anzuheben ist.

19. Schloß nach Anspruch 17, **dadurch gekennzeichnet**, daß der Kupplungsschieber (40) durch einen an ihm angreifenden, im Schloßkasten (2) eingebauten elektrischen Verstellmotor anzuheben ist.

20. Schloß nach einem der Ansprüche 1 bis 19, **dadurch gekennzeichnet**, daß der Schwenkriegelschuh (5'') in seinem vorderen ausfahrbaren Bereich beiderseits geneigt verlaufende Sperrflächen (5^{IV}) aufweist.

21. Schloß nach Anspruch 20, **dadurch gekennzeichnet**, daß die beiden Sperrflächen (5^{IV}) aus Metallblech bestehen, zwischen dem sich ein aus Kunststoff bestehender Tragkörper (5^{V}) befindet.

## Claims

1. Multi-bolt door lock, which comprises a mortise lock case (2), provided with key and latch operation, having a bolt (5) which is extended laterally therefrom by key operation, and furthermore a drive rod bolt (6) able to extend upwards out of the door leaf (1) under the effect of a spring (10), which drive rod bolt is inserted by operation of the latch follower (17) and is arrested in its inserted position by a switch catch (11), which in the closed position of the leaf is released by striking the fixed door frame (7) and thereby releases the drive rod bolt (6) for its extension movement, characterised in that the bolt (5) and the drive rod bolt (6) are connected to each other in a driving manner and are moved together by internal latch and external key operation, and that furthermore the switch catch (11) on the upper edge of the leaf is disposed at the exit region of the drive rod bolt (6).

2. Lock according to claim 1, characterised in that the bolt is formed as a one-arm pivot bolt (5), which is connected, on the one hand, in an articulated manner, by a reversing plate (15) pivotably mounted in the lock case (2), to the lower end (6''') of the drive rod bolt (6), and on the other hand, in a driving manner, by an angle lever (16), to the latch follower (17) which supports the angle lever in a rotationally movable manner.

3. Lock according to claim 2, characterised in that the pivot bolt (5) has a boot-like profile with a bolt shank (5') mounted at the lock case side at its upper end, and an extendible bolt shoe (5'') at its lower end, while the reversing plate (15) forms a one arm connecting lever lying substantially horizontal, of which the pivot bearing point (14) at the lock case side lies under that of the pivot bolt (5), and which is connected respectively by gudgeon slot guides (15', 15''' or 16^{IV}, 15''') to the pivot bolt (5) and to the drive rod bolt.

4. Lock according to claim 2, characterised in that the angle lever (16) is mounted in a freely rotationally movable manner on the latch follower (17) and comprises an entrainer edge (16'), cooperating with a latch follower projection (17'), and an entrainer arm (16'') which bears against an entrainer lug (20) internally disposed on the pivot bolt shoe (5'').

5. Lock according to one of claims 1 to 4, characterised in that the switch catch (11) is formed as a connecting bush provided at the top with a chamfered catch end (11') and surrounding the upper end (6') of the drive rod bolt (6), which connecting bush, together with a clamping plate, comprising a clamping eye surrounding the drive rod bolt (6), and a clamping plate spring, is housed in a lock housing (12) fixed to the upper edge of the door.

6. Lock according to one of claims 1 to 5, characterised in that the spring engaging the drive rod bolt (6) consists of a helical compression spring (10) which surrounds the bolt shaft (6'') to the greatest possible extent and is of only slightly increasing spring rate.

7. Lock according to claim 4, characterised in that on the entrainer arm (16'') of the angle lever (16) a blocking pin (21) is provided and at the lower inner end of the pivot bolt shoe (5'') a blocking projection (22) working in cooperation therewith is provided, which prevent the pivot bolt (5) being pushed in from outside.

8. Lock according to one of claims 1 to 7, characterised in that at the angle lever (16) a second entrainer arm (16''') is provided, which is in driving engagement with the upper end of a slider (23), which is movable within the lock casing (2) in a contrary manner to the upper drive rod bolt (6), to which slider a further, lower drive rod bolt (9) and/or a mechanism for the immediate external key operation of the bolts (5, 6, 9) is connected.

9. Lock according to claim 8, characterised in that the mechanism for the immediate external key operation of the bolts (5, 6, 9) consists of a toothed rod drive (26), operated by a locking cylinder (25), and a two-armed reversing lever connecting the toothed rod (27) of the toothed rod drive to the slider (23) in an oppositely directed entraining manner, which reversing lever is pivoted into a dead centre position releasing the actuating key (33) when the bolts (5, 6, 9) are in the inserted position.

10. Lock according to claim 9, characterised in that the toothed rod (27) is, on the one hand, engaged with a pinion (29), disposed concentric to the locking cylinder core (25') and rotated by the key bit (25'') of the locking cylinder, and, on the other hand, is provided with an entrainer pin, which lies in a sliding manner against the rounded upper side of the longer reversing lever arm, while the shorter reversing lever arm is connected to the slider (23) in a driving manner, by entrainer teeth (28' and/or 23'') disposed thereon as well as on the slider (23).

11. Lock according to claim 10, characterised in that a sickle-shaped guide curve (30) is provided partially enclosing the pinion (29) and still holding it even when the locking cylinder (25) is extended.

12. Lock according to one of claims 1 to 11, characterised in that for an external latch operation of the two bolts (5, 6), the latch follower (17) is divided and its outer follower (17a) is connected upon rotational entrainment to the angle lever (16), engaging the pivot bolt (5), by a coupling means (35) which can be moved in and out.

13. Lock according to claim 12 characterised in that, the coupling means consist of a coupling piece (35), which can slide radially on the angle lever (16), and a coupling slide (40) pressing the coupling piece against the spring effect (36) into the circular path of an entrainer projection (17a') provided at the outer follower (17a), which coupling slider is correspondingly displaced by external operating means.

14. Lock according to claim 13, characterised in that at the lower end of the coupling slider (40) an entrainer arm (40'') is provided protruding into the circular path of a locking cylinder key bit (25'').

15. Lock according to claim 13, characterised in that the coupling slider (40) is arrested in its raised position, which presses the coupling piece (35) in the inserted position, by a detent latch (42), which is provided with an operating button (44), accessible on the face plate side, and is under the effect of a return spring (43).

16. Lock according to claim 15, characterised in that the detent latch (42) in the arresting position engages under a retaining stud (40'''), provided on the coupling slide (40), and in this position is held by the retaining stud with a static friction force which is greater than the return spring force.

17. Lock according to claim 13, characterised in that the coupling slide (40) is raised electrically into its position, which presses the coupling piece (35) in the inserted position.

18. Lock according to claim 17, characterised in that the coupling slide (40) is raised by an armature, which engages therewith, of an electromagnet (45) incorporated in the lock case (2).

19. Lock according to claim 17, characterised in that the coupling slide (40) is raised by an electric adjusting motor engaging therewith and incorporated in the lock case (2).

20. Lock according to one of claims 1 to 19, characterised in that the pivot bolt shoe (5'') in its front extendible region comprises blocking surfaces (5^{IV}) extending in an inclined manner on both sides.

21. Lock according to claim 20, characterised in that the two blocking surfaces (5^{IV}) consist of sheet metal, between them a support body (5^{V}) consisting of a synthetic material is located.

## Revendications

1. Serrure de porte à pênes multiples, qui comporte un coffre de serrure encastré (2) pourvu d'un actionnement par clé et par poussoir et comprenant un pêne dormant (5) apte à sortir latéralement dudit coffre de serrure grâce à un actionnement par clé, et qui comporte un pêne de tringle de commande (6) qui est apte à sortir du battant de porte (1) vers le haut, est soumis à une action de ressort (10) et peut être rentré grâce à un actionnement du fouillot de poussoir (17) et être bloqué dans sa position rentrée par un pêne de manoeuvre (11) qui peut être désenclenché, dans la position fermée du battant, en arrivant sur le cadre de porte fixe (7) et libère ainsi le pêne de tringle de commande (6) pour son mouvement de sortie, caractérisée en ce que le pêne dormant (5) et le pêne de tringle de commande (6) sont reliés entre eux suivant une relation d'entraînement et peuvent être déplacés ensemble grâce à un actionnement par poussoir intérieur et clé extérieure, et en ce que le pêne de manoeuvre (11) est par ailleurs disposé au bord supérieur du battant, dans la zone de sortie du pêne de tringle de commande (6).

2. Serrure selon la revendication 1, caractérisée en ce que le pêne dormant est conçu comme un pêne pivotant (5) à un bras, qui est relié d'un côté, de façon articulée, à l'extrémité inférieure (6''') du pêne de tringle de commande (6) par l'intermédiaire d'une plaque de renvoi (15) montée pivotante dans le coffre de serrure (2), et qui est relié de l'autre côté, suivant une relation d'entraînement, par l'intermédiaire d'un levier coudé (16), au fouillot de poussoir (17) supportant celui-ci, mobile en rotation.

3. Serrure selon la revendication 2, caractérisée en ce que le pêne pivotant (5) présente un profil en forme de botte, avec une tige de pêne (5') montée côté coffre de serrure, à son extrémité supérieure, et un sabot de pêne (5'') apte à sortir situé à son extrémité inférieure, tandis que la plaque de renvoi (15) forme un levier de liaison à un bras, sensiblement horizontal, dont le point de pivotement (14) situé côté coffre de serrure se trouve au-dessous de celui du pêne pivotant (5) et qui est relié à celui-ci et au pêne de tringle de commande par des guidages à tige et fente (15', 15''' et 16^{IV}, 15''').

4. Serrure selon la revendication 2, caractérisée en ce que le levier coudé (16) est monté librement mobile en rotation sur le fouillot de poussoir (17) et comporte une arête d'entraînement (16') coopérant avec une saillie de fouillot (17'), et un bras d'entraînement (16'') qui est appliqué contre un tourillon d'entraînement (20) disposé à l'intérieur, au niveau du sabot de pêne pivotant (5'').

5. Serrure selon l'une des revendications 1 à 4, caractérisée en ce que le pêne de manoeuvre (11) est conçu comme une douille de manoeuvre qui entoure l'extrémité supérieure (6') du pêne de tringle de commande (6), qui est pourvue, en haut, d'une extrémité de pêne biseautée (11') et qui est logée, avec une plaque de serrage présentant un oeillet de serrage entourant le pêne de tringle de commande (6), et un ressort de plaque de serrage, dans une enveloppe de serrure (12) fixée au bord supérieur de la porte.

6. Serrure selon l'une des revendications 1 à 5, caractérisée en ce que le ressort venant en prise au niveau du pêne de tringle de commande (6) se compose d'un ressort cylindrique de compression (10) entourant très largement la tige de pêne (6'') et présentant une caractéristique de flexibilité à croissance faible.

7. Serrure selon la revendication 4, caractérisée en ce qu'il est prévu, sur le bras d'entraînement (16'') du levier coudé (16), un boulon de blocage (21) et, à l'extrémité intérieure inférieure du sabot de pêne pivotant (5''), un taquet de blocage (22) coopérant avec celui-ci, qui empêchent un enfoncement du pêne pivotant (5) à partir de l'extérieur.

8. Serrure selon l'une des revendications 1 à 7, caractérisée en ce qu'il est prévu, sur le levier coudé (16), un second bras d'entraînement (16''') qui prise d'entraînement avec l'extrémité supérieure d'un coulisseau (23) qui est apte à être déplacé dans le coffre de serrure (2) dans le sens inverse du pêne de tringle de commande supérieur (6), et auquel sont reliés un autre pêne de tringle de commande inférieur (9) et/ou un mécanisme pour l'actionnement direct par clé extérieure des pênes dormants (5, 6, 9).

9. Serrure selon la revendication 8, caractérisée en ce que le mécanisme pour l'actionnement direct par clé extérieure des pênes dormants (5, 6, 9) se compose d'une commande à crémaillère (26) à actionner à l'aide d'un cylindre de fermeture (25), et d'un levier de renvoi (28) à deux bras qui relie la crémaillère (27) de ladite commande (26) au coulisseau (23) en un entraînement en sens inverse, et qui, dans la position rentrée des pênes dormants (5, 6, 9), peut être amené par pivotement dans une position de point mort déchargeant la clé d'actionnement (33).

10. Serrure selon la revendication 9, caractérisée en ce que la crémaillère (27) est d'un côté en prise avec un pignon (29) disposé de façon concentrique par rapport au barillet (25') et à tourner à l'aide du panneton (25'') de celui-ci, et est pourvue de l'autre côté d'un boulon d'entraînement qui est posé pour glisser sur la face supérieure arrondie du bras long du levier de renvoi, tandis que le bras court du levier de renvoi est relié suivant une relation d'entraînement au coulisseau (23) par l'intermédiaire de dents d'entraînement (28' et 23'') disposées sur ledit bras court et sur le coulisseau (23).

11. Serrure selon la revendication 10, caractérisée en ce qu'il est prévu une pièce courbe de guidage en forme de croissant (30) entourant partiellement le pignon (29) et le retenant encore lorsque le cylindre de fermeture (25) est démonté.

12. Serrure selon l'une des revendications 1 à 11, caractérisée en ce que pour un actionnement par poussoir extérieur des deux pênes dormants (5, 6), le fouillot de poussoir (17) est divisé et son fouillot extérieur (17a) peut être relié au levier coudé (16) en prise avec le pêne pivotant (5) par l'intermédiaire de moyens d'accouplement (35) aptes à être enclenchés et désenclenchés, moyennant un entraînement en rotation.

13. Serrure selon la revendication 12, caractérisée en ce que les moyens d'accouplement se composent d'un élément d'accouplement (35) mobile radialement sur le levier coudé (16), et d'un coulisseau d'accouplement (40) qui pousse ledit élément d'accouplement (35) à l'encontre de l'action de ressort (36) dans la trajectoire d'une saillie d'entraînement (17a') prévue sur le fouillot extérieur (17a), et qui peut être déplacé en conséquence à l'aide de moyens d'actionnement extérieurs.

14. Serrure selon la revendication 13, caractérisée en ce qu'il est prévu, à l'extrémité inférieure du coulisseau d'accouplement (40), un bras d'entraînement (40'') pénétrant dans la trajectoire d'un panneton de cylindre de fermeture (25'').

15. Serrure selon la revendication 13, caractérisée en ce que le coulisseau d'accouplement (40) peut être arrêté dans sa position relevée, dans laquelle il pousse l'élément d'accouplement (35) en position enclenchée, par un cliquet de retenue (42) pourvu d'un bouton d'actionnement (44) accessible côté têtière et soumis à l'action d'un ressort de rappel (43).

16. Serrure selon la revendication 15, caractérisée en ce que le cliquet de retenue (42), en position d'arrêt, vient en prise sous un taquet d'arrêt (40''') prévu sur le coulisseau d'accouplement (40), et peut être maintenu dans cette position par ledit taquet avec une force de frottement par adhérence qui est supérieure à sa force de ressort de rappel.

17. Serrure selon la revendication 13, caractérisée en ce que le coulisseau d'accouplement (40) peut être relevé par voie électrique dans la position dans laquelle il pousse l'élément d'accouplement (35) en position enclenchée.

18. Serrure selon la revendication 17, caractérisée en ce que le coulisseau d'accouplement (40) peut être relevé par l'induit (46), en prise sur lui, d'un électro-aimant (45) intégré dans le coffre de serrure (2).

19. Serrure selon la revendication 17, caractérisée en ce que le coulisseau d'accouplement (40) peut être relevé par un servomoteur électrique en prise sur lui, intégré dans le coffre de serrure (2).

20. Serrure selon l'une des revendications 1 à 19, caractérisée en ce que le sabot de pêne pivotant (5'') comporte, dans sa zone avant apte à sortir, des surfaces de blocage (5^{IV}) inclinées des deux côtés.

21. Serrure selon la revendication 20, caractérisée en ce que les deux surfaces de blocage (5^{IV}) se composent d'une tôle de métal entre laquelle se trouve un corps de support (5^{V}) en matière plastique.
